# EUROPÄISCHE PATENTSCHRIFT

(11) **EP 0 905 471 B1**
(45) Veröffentlichungstag und Bekanntmachung des Hinweises auf die Patenterteilung: **29.05.2002**
(21) Anmeldenummer: 98250322.9
(22) Anmeldetag: 10.09.1998
(51) Int. Cl.: F41H 1/02

(54) **Unterziehschutzweste mit multiaxialem Trägersystem**
Protective underclothing with a multi-axis suspension systen
Sous-vêtement de protection muni d'un système de suspension à plusieurs axes

(30) Priorität: 29.09.1997 DE 29717797 U
(43) Veröffentlichungstag der Anmeldung: 31.03.1999
(73) Patentinhaber: Burgmann Security GmbH, 27419 Sittensen (DE)
(72) Erfinder: Stabenau, Anke, 27419 Sittensen (DE)
(74) Vertreter: Scholz, Hartmut, Dipl.-Ing. Patentanwalt

(56) Entgegenhaltungen:
- US-A- 5 306 557
- US-A- 5 316 820
- US-A- 5 327 811

## Beschreibung

Die Erfindung betrifft eine ballistische Unterziehschutzweste mit einem Rückenteil und einem Vorderteil als Oberkörperschutz und mit einem über die Schulter zu legenden Trägersystem.

Derartige Schutzwesten, wie sie beispielsweise aus der US-A-5,306,557 bekannt sind, werden von gefährdeten Personen als ballistischer Schutz getragen. Eine ebensolche Schutzweste ist aus der US-A-5,327,811 bekannt, bei der Vorder- und Rückenpanzerungen mit über die Schulter geführten Klettbändern miteinander verbunden werden können.

Aus der US-A-5,316,820 ist eine Schutzweste bekannt, die aus einer Vielzahl von miteinander verbundenen Schutzplättchen besteht, um eine gewisse Flexibilität zu erzielen.

Alle hier verwendeten ballistischen Schutzeinlagen sind relativ steif und schwer. Diese Westen können nicht unauffällig unter der normalen Straßenkleidung getragen werden und sind unbequem. Sie tragen stark auf, behindern den Träger in seiner Bewegungsfähigkeit . Sie weisen ein erhebliches Gewicht auf, welches auf den Schultern des Trägers lastet.

Die Schultermuskulatur, der Halsansatz, die Schulterblätter und die Rückenpartie sind bei jedem Menschen unterschiedlich. Eine derartige Schutzweste müßte deshalb maßgefertigt sein, um eine gleichmäßige Verteilung der Last auf den gesamten Schulterbereich und damit einen optimalen Tragekomfort zu erreichen. Dies ist relativ teuer und bei großen Stückzahlen, beispielsweise für den Behördeneinsatz, nicht realisierbar.

Aufgabe der vorliegenden Erfindung ist es, eine Schutzweste der eingangs beschriebenen Art mit einem Tragesystem auszustatten, das eine gleichmäßige Gewichtsverteilung auf eine möglichst große Auflagefläche auf den Schultern des Trägers ermöglicht.

Gelöst wird die Aufgabe dadurch, daß das über die Schulter zu legende Trägersystem aus einem multiaxial dehnbaren Gewebe eines ballistischen Schutzmaterials besteht.

Durch diese Maßnahmen wird ein Trägersystem für eine Unterziehschutzweste geschaffen, das sich den individuellen anatomischen Gegebenheiten der Schulterpartie des Trägers selbsttätig anpassen kann. Sie paßt sich den individuellen Muskelstrukturen an und es werden Punktbelastungen vermieden. Das Trägersystem ist faltenfrei, trägt nicht auf und kann unauffällig, bequem und behinderungsfrei unter der normalen Straßenkleidung getragen werden.

Weitere vorteilhafte Maßnahmen sind in den Unteransprüchen beschrieben.

Die Erfindung ist in der beiliegenden Zeichnung dargestellt und wird nachfolgend näher beschrieben; es zeigen:
- **Figur 1**: die Rückseite einer erfindungsgemäßen Unterziehschutzweste mit multiaxialem Trägersystem;
und
- **Figur 2**: die Seitenansicht einer Unterziehschutz weste nach der Figur 1, geschlossen.

Die in der Figur 1 schematisch in Rückenansicht dargestellte Unterziehschutzweste 10 besteht im wesentlichen aus einem Unterteil 11 und einer Schulterpartie 12, die als Trägersystem 23 ausgebildet ist. Das Unterteil 11 besteht aus ballistischem Schutzmaterial und weist eine den jeweiligen Anforderungen entsprechende Durchschußsicherheit auf.

Die Unterziehweste 10 ist im Bereich des hinteren Unterteils 11a mit seitlichen Klettbändern 20 versehen, die, wie die Figur 2 zeigt, im Bereich des Vorderteils 19 mit Flauschen 21 in Wirkverbindung gebracht und damit geschlossen werden können. Das Trägersystem 23 ist nach allen Seiten begrenzt dehnbar und kann sich faltenfrei den jeweils individuellen, anatomischen Bedürfnissen und Gegebenheiten anpassen.

Das Trägersystem 23 im Bereich der Schulterpartie 12 weist einen Halsausschnitt 13 und seitlich offene Armausschnitte 18 auf. Die Unterziehschutzwesten 10 kann mit dem Halsausschnitt 13 über den Kopf gezogen und dann im Bereich der Armausschnitte 18 mit den Klettverschlüssen 20 und den Flauschen 21 seitlich geschlossen werden.

Das Trägersystem 23 besteht aus einem in Querrichtung 15, in Längsrichtung 16 und in allen Diagonalrichtungen 17 anschmiegsamen, begrenzt dehnbaren Gewebematerial. Das dehnbare Gewebematerial der Schulterpartie 12 besteht vorzugsweise aus Gummi und weist durch eine vorhandene Maschenweite eine gute Zirkulationsfähigkeit auf.

Insbesondere im Schulterblattbereich 14 weist die Schulterpartie 12 eine hohe multiaxiale Dehnbarkeit auf. Das Gummimaterial kann dabei mit ballistischen Schutzmaterialfäden umwickelt sein, um auch hier eine gewisse Durchschußsicherheit zu gewährleisten und zugleich eine hohe Dehnbarkeit zu erreichen. Das Unterteil 11 der Unterziehschutzweste 10 ist nicht elastisch.

Wie die Figur 2 weiter zeigt, sind das Unterteil 11 und das Vorderteil 19 in Nähten 22 mit der Schulterpartie 12 vernäht. Das Vorderteil 19 kann auch senkrecht geteilt und durch entsprechend angeordnete Klettverschlüsse zu verschließen sein.

## Patentansprüche

1. Ballistische Unterziehschutzweste (10) mit einem Rückenteil (11) und einem Vorderteil (19) als Oberkörperschutz und mit einem über die Schulter zu legenden Trägersystem (23), **dadurch gekennzeichnet, daß** das über die Schulter zu legende Trägersystem (23) aus einem multiaxial dehnbaren Gewebe eines ballistischen Schutzmaterials besteht.

2. Unterziehschutzweste nach Anspruch 1, **dadurch gekennzeichnet, daß** das aus ballistischem Schutzmaterial bestehende multiaxial dehnbare Trägersystem (23) einstückig mit dem Rückenteil (11) und dem Vorderteil (19) verbunden ist.

3. Unterziehschutzweste nach den Ansprüchen 1 und 2, **dadurch gekennzeichnet, daß** das aus dehnbarem Gewebe bestehende ballistische Schutzmaterial des Trägersystems (23) in Querrichtung (15), in Längsrichtung (16) und in allen Diagonalrichtungen (17) begrenzt anschmiegsam ist.

4. Unterziehschutzweste nach den Ansprüchen 1 bis 3, **dadurch gekennzeichnet, daß** das multiaxial dehnbare Gewebe aus ballistischem Schutzmaterial eine Maschenweite mit guter Zirkulationsfähigkeit aufweist.

5. Unterziehschutzweste nach den Ansprüchen 1 bis 4, **dadurch gekennzeichnet, daß** das Trägersystem (23) gummielastisch ausgebildet ist.

6. Unterziehschutzweste nach Anspruch 1, **dadurch gekennzeichnet, daß** das Trägersystem (23) in Querrichtung (15), in Längsrichtung (16) und in Diagonalrichtung (17) dehnbar ausgebildet ist.

## Claims

1. Concealable ballistic vest (10) comprising a back portion (11) and a front portion (19) for upper-body protection and a carrier system (23) for over-the-shoulder placement, **characterized in that** over-the-shoulder carrier system (23) consists of a multiaxially stretchable fabric made of a bullet-proofing protective material.

2. Concealable ballistic vest as in claim 1, **characterized in that** said multiaxially stretchable carrier system (23) consisting of a bullet-proofing protective material is integrally connected with back portion (11) and front portion (19).

3. Concealable ballistic vest as in claim 1 and 2, **characterized in that** said bullet-proofing protective material making up the stretchable fabric of carrier system (23) has limited conformability in the transverse direction (15), in the longitudinal direction (16) and in all dia gonal directions (17).

4. Concealable ballistic vest as in claims 1 to 3, **characterized in that** said multiaxially stretchable fabric made of a bullet-proofing protective material has a mesh size providing good circulation characteristics.

5. Concealable ballistic vest as in claims 1 to 4, **characterized in that** carrier system (23) is made to have rubber resilience.

6. Concealable ballistic vest as in claim 1, **characterized in that** carrier system (23) is made to be stretchable in transverse direction (15), longitudinal direction (16) and diagonal direction (17).

## Revendications

1. Gilet pare-balles (10) à porter sous les vêtements, comprenant un dos (11) et un devant (19) pour protéger le haut du tronc, ainsi qu'un système de support (23) à poser sur les épaules, **caractérisé en ce que** le système de support (23) à poser sur les épaules est composé d'un tissu extensible de façon multidirectionnelle en une matière de protection à l'épreuve des balles.

2. Gilet pare-balles à porter sous les vêtements selon la revendication 1, **caractérisé en ce que** le système de support (23) extensible de façon mullidireclionnelle, qui est composé d'une matière de protection à l'épreuve des balles, forme avec le dos (11) et le devant (19) un ensemble qui se tient.

3. Gilet pare-balles à porter sous les vêtements selon les revendications 1 et 2, **caractérisé en ce que** la matière de protection à l'épreuve des balles du système de support (23), qui est composée d'un tissu extensible, peut s'adapter de façon limitée dans les directions transversale (15) et longitudinale (16) et dans toutes les directions diagonales (17).

4. Gilet pare-balles à porter sous les vêtements selon les revendications 1 à 3, **caractérisé en ce que** la matière de protection à l'épreuve des balles qui est composée d'un tissu extensible de façon multidirectionnelle présente une largeur de mailles permettant une bonne circulation.

5. Gilet pare-balles à porter sous les vêtements selon les revendications 1 à 4, **caractérisé en ce que** le système de support (23) est réalisé de façon caoutchouteuse.

6. Gilet pare-balles à porter sous les vêtements selon la revendication 1, **caractérisé en ce que** le système de support (23) est réalisé de façon extensible dans les directions transversale (15), longitudinale (16) et diagonales (17).
